# FASCICULE DE BREVET EUROPEEN

(11) **EP 4 402 675 B1**
(45) Date de publication et mention de la délivrance du brevet: **05.11.2025**
(21) Numéro de dépôt: 22785974.1
(22) Date de dépôt: 13.09.2022
(51) Int. Cl.: G10D 9/01, G10D 7/02, G10D 7/066, G10D 7/08, G10D 9/00

(54) **VARIATEUR D'IMPÉDANCE POUR INSTRUMENT À VENT**
IMPEDANZVARIATOR FÜR EIN BLASINSTRUMENT
IMPEDANCE VARIATOR FOR A WIND INSTRUMENT

(30) Priorité: 14.09.2021 FR 2109604
(43) Date de publication de la demande: 24.07.2024
(73) Titulaire: GAY, André, 13006 Marseille (FR)
(72) Inventeur: GAY, André, 13006 Marseille (FR)
(74) Mandataire: Roman, Alexis
(86) Numéro de dépôt international: PCT/EP2022/075439
(87) Numéro de publication internationale: WO 2023/041538

(56) Documents cités:
- DE-U1- 202012 010 318
- US-A- 4 428 271
- US-B1- 8 217 248

## Description

### Domaine technique.

La présente invention a pour objet un **variateur d'impédance pour un instrument à** vent.

Elle concerne le domaine technique **des appareils variateurs d'impédance dont la fonction vise à limiter les sons non harmoniques, en d'autres termes** à éliminer les harmoniques parasites. La présente invention se rapporte également à un instrument à vent incluant un tel **variateur d'impédance, plus particulièrement le variateur d'impédance selon l'invention est en particulier, mais non exclusivement,** prévu pour une trompette ou un cornet.

### Etat de la technique.

Lors de la fabrication d'un instrument à vent, le luthier se concentre sur la justesse, le timbre et la facilité de jeu de l'instrument. Il en ressort une impédance mais bien entendu chaque musicien pratique différemment avec un même instrument à vent. Par exemple, outre la technique, chaque musicien a un souffle différent de sorte que des harmoniques parasites sont susceptibles de se produire avec certains **musiciens et pas d'autres pour même instrument. Un variateur d'impédance va** ainsi permettre de limiter ses harmoniques parasites en étant placé sur une portion précise de l'instrument.

**On connaît dans l'état de la technique des variateurs d'impédance tels que :**
- le « Variospec » : **ce variateur d'impédance n'est plus utilisé à l'heure actuelle mais il nécessitait une modification de l'instrument avec perçage et** soudure.
- le système « Lefreque » : **ce variateur d'impédance est** utilisé pour les instruments à vents mais il présente un très grand nombre de matériaux différents que le musicien doit choisir pour obtenir le son souhaité. Par ailleurs, ce variateur **d'imp**édance **comprend l'assemblage de deux plaques l'une à l'autre** avec des bracelets élastiques, ce qui est complexe et peu esthétique visuellement.

**Dans l'état de la technique, on connaît aussi le document** US 10013958 qui décrit **un variateur d'impédance pour un saxophone. Ce variateur d'impédance est fixé** entre deux branches du saxophone et comprend un assemblage complexe de pièces rondes et circulaires les unes sur les autres.

On connaît le document US 8283541 qui décrit une ligature pour instruments à vents en bois permettant de réduire les fréquences de vibrations interférentes. Cette ligature comprend une bande flexible en laiton mais ce dispositif ne comprend aucun aimant permanent. Par ailleurs, cette ligature doit se fixer sur le **bec de l'instrument à vent.**

On connaît également le document US 7220903 qui divulgue un assemblage pour **un bec d'instrument à vent dans lequel une plaque de rétention disposant de** languettes se conforme à la forme des rainures présentes sur le bec. Cette plaque est ajustable par une action de vissage pour appliquer une pression variable sur la base de la lame.

Enfin, on connaît les documents US 7220903, US 8217248, US 5644095, JP 5400241, US 9721546 et US 4428271 mais toutes ces solutions présentées dans ces documents sont peu efficaces, peu esthétiques, souvent complexes, peu résistantes, peu pratiques à installer/monter et/ou difficiles à calibrer. Le document US 8217248 **peut être considéré comme le document le plus proche de l'état de la** technique.

**L'invention vise à remédier à** cet état des choses.

En **particulier, un objectif de l'invention est de proposer** un variateur **d'impédance facile à mettre en place sur l'instrument à vent et très efficace pour** réduire voire éliminer les sons non harmoniques.

Un objectif essentiel est de proposer un variateur simple, ne présentant que peu de pièces ou composants.

Un objectif complémentaire est de proposer **un variateur d'impédance peu** onéreux.

### Présentation de l'invention.

Il a ainsi été constaté par la demanderesse, après diverses expériences et manipulations, **qu'il** est particulièrement intéressant de réaliser un variateur **d'impédance sous la forme d'un tube en laiton** enserrant une portion tubulaire ou **cylindrique de l'instrument à vent (hors le bec), ledit variateur d'impédance étant** par **ailleurs doté** d'au moins un aimant permanent.

**La solution proposée par l'invention est un** variateur **d'impédance pour limiter** ou **éliminer les harmoniques parasites d'un instrument de musique à vent, le variateur d'impédance comportant au moins un aimant** permanent.

**Le variateur d'impédance** est remarquable en ce qu'il comprend le variateur **d'impédance comprend** un tube en laiton destiné à venir entourer une portion **sensiblement tubulaire ou cylindrique de l'instrument à vent et en ce que le variateur d'impédance** comprend un moyen de fixation du tube sur ladite portion **de l'instrument à vent,** dans lequel le moyen de fixation comporte une pluralité de vis-sans-fin **pénétrant chacune au travers du tube, l'extrémité interne de chaque** vis-sans-fin venant en appui contre **la surface externe de la portion de l'instrument** à vent, la longueur de pénétration de chaque vis-sans-**fin à l'intérieur du tube étant** réglable, dans lequel les vis-sans-fin sont distribuées ou disposées sur la circonférence du tube en formant entre elles un angle compris entre 100° et 140°.

**On entend par l'expression «** sensiblement tubulaire ou cylindrique » en lien **avec une portion de l'instrument à vent le fait que cette portion présente une** section tubulaire ou cylindrique, ou encore sensiblement **comme telle,** c'est-à-dire **que l'on peut inscrire** cette portion entre deux tubes de diamètres différents ou deux cylindres de diamètres différents.

**Grâce au variateur d'impédance selon l'invention, on élimine les harmoniques** parasites par un montage et un réglage simple, optimal du point de vue du résultat **et généralement final, c'est**-à-dire qui ne nécessite aucun autre réglage ultérieur.

**Un effet remarquable du dispositif selon l'invention réside dans le timbre sonore** qui est amélioré de manière particulièrement significatif.

**Par ailleurs, ce variateur d'impédance s'intègre parfaitement à l'instrument à** vent et est visuellement difficile à détecter.

**En outre, ce variateur d'impédance est démontable très facilement et** rapidement notamment pour le transférer sur un autre instrument à vent, le laiton **étant de couleur, très proche de la couleur de l'instrument à vent.**

**Il faut noter ici que des tests de mesure d'impédance en sortie de l'instrument** à vent ont été réalisé et montrent une amélioration très significative de cette impédance en sortie, autrement dit les sons parasites sont bien éliminés. Le **résultat est un son rond, plein, puissant, facilitant le jeu de l'instrumentiste sur toute la tessiture de l'instrument.**

**Ainsi, le variateur d'impédance, également** dénommé « booster » au regard de son effet sur le timbre sonore, a été testé à la Cité de la Musique à Marseille et a montré des qualités exceptionnelles. En particulier, le ressenti quant à la suppression des fréquences harmoniques parasites est immédiat et le variateur **d'impédance ou Booster selon l'invention facilite la précision des attaques de notes. En outre, le son est arrondi et l'accès aux registres grave et aigu est largement** facilité.

**Le variateur d'impédance ou booster a également été testé, en** particulier sur **des trombones, trompettes et flûtes, avec les musiciens de l'Opéra de Toulon et le quintet Ad Libitum. Les résultats et ressentis sont identiques, c'est**-à-dire excellents comme ceux de la Cité de la Musique.

De même, de très nombreux professionnels ont réalisé des essais très concluants sur des saxophones.

On peut noter en particulier que le ressenti général des musiciens et auditeurs **est que la mise en vibration de la colonne d'air nécessite moins de souffle, le timbre** sonore est modifié et **l'accès à l'étendue de la tessiture est largement facilité. Le caractère amovible du variateur d'impédance ou booster -** autrement dit la **possibilité de le placer à différents endroits sur l'instrument - permet d'optimiser le** réglage.

Par souci de simplification, les données des tests et leurs résultats ne sont pas présentés ici mais sont disponibles sur demande.

**Par ailleurs, le réglage particulier du variateur d'impédance appartient à chaque** musicien (on un/son instrumentiste) dans la mesure où ce dernier veut un son plus ou moins brillant ou plus ou moins haut, ou encore un son plus clair ou au contraire plus sombre. **Pour ce faire, le variateur d'impédance sera disposé à différents endroits sur l'instrument et monté plus ou moins serré contre** une paroi de **l'instrument.**

**D'autres caractéristiques avantageuses de l'appareil objet de l'invention sont** listées ci-dessous. Chacune de ces caractéristiques peut être considérée seule ou en combinaison avec les caractéristiques remarquables définies ci-dessus. Chacune de ces caractéristiques contribue, le cas échéant, à la résolution de problèmes techniques spécifiques définis plus avant dans la description et auxquels ne participent pas nécessairement les caractéristiques remarquables définies ci-dessus. Ces dernières **peuvent faire l'objet, le cas échéant, d'une ou** plusieurs demandes de brevet divisionnaires :

Dans la suite, les termes « interne » et « externe » sont utilisés pour désigner **une face, un côté, un élément etc. situé à l'intérieur ou dirigés vers l'int**érieur du tube en laiton et le terme externe pour désigner face, un côté, un élément etc. situé **à l'extérieur ou dirigés vers l'extérieur du tube en laiton.**

Avantageusement, le tube en laiton présente une épaisseur comprise entre 1 mm et 3 mm, de préférence une épaisseur de 2 mm.

**Selon l'invention,** le moyen de fixation comporte une pluralité de vis-sans-fin pénétrant chacune au travers du tube, **l'extrémité interne de chaque vis**-sans-fin venant en appui contre la surface externe **de la portion de l'instrument à vent, la longueur de pénétration de chaque vis**-sans-fin **à l'intérieur du tube étant réglable.**

**Dans** un **mode d'exécution, avantageusement,** le moyen de fixation comprend en outre au moins une molette de réglage en laiton, **fixée à l'extrémité externe d'une vis**-sans-fin, pour le réglage de la longueur de pénétration de la vis-sans-fin dans le tube. Cette ou ces vis-sans-fin, également désignés vis de réglage, **viennent au contact des parois de la portion de l'instrument à vent.**

De préférence, chaque vis-sans-fin comporte à son extrémité externe une molette de réglage en laiton.

Selon l'invention, les vis-sans-fin sont distribuées ou disposées sur la circonférence du tube en formant entre elles un angle compris entre 100° et 140°, de préférence un angle de 120°.

Avantageusement, les vis-sans-fin sont en un matériau non métallique, avantageusement en nylon.

De préférence **l'aimant permanent est fixé sur le tube en laiton, à l'extérieur** dudit tube.

On peut en outre envisager que le **variateur d'impédance selon l'invention comporte une pluralité d'aimants permanents,** distribués symétriquement tout autour de la circonférence du tube en laiton.

Avantageusement, le diamètre intérieur du tube en laiton est compris entre 15 mm et 25 mm, de préférence entre 18 mm et 22 mm, tandis que la longueur du tube est comprise entre 15 mm et 35 mm.

Avantageusement, au moins un longeron, de préférence une pluralité, de longeron(s) en laiton sont fixés sur la surface externe du tube en laiton, avantageusement **ce(s) longeron(s) s'étende(nt) dans le sens de la longueur du** tube.

**Selon une possibilité offerte par l'invention,** la surface externe du tube en laiton, **éventuellement la surface externe du ou des longeron(s) ainsi qu'éventuellement** la surface externe de la ou des molettes de réglage, est/sont vernie(s) ou **platinée(s) ou plaquée(s) d'argent ou d'or, avantageusement les** plaquages en argent ou or présentant une épaisseur de 6 microns.

**Selon un mode d'exécution avantageux, l'aimant permanent présente un** diamètre extérieur compris entre 8 et 12 mm, de préférence de 10 mm, et une épaisseur comprise entre 1 et 5 mm, de préférence de 3 mm.

La présente invention se rapporte également à un instrument à vent, de préférence consistant en un saxophone, une clarinette ou une flute, présentant fixé **autour d'une portion sensiblement tubulaire ou cylindrique de paroi un variateur** d'impédance tel que décrit précédemment.

Le saxophone peut avantageusement consister en un saxophone alto, ténor ou baryton.

Avantageusement, ledit instrument comporte un bec et le variateur **d'impédance est fixé à une distance** du bec comprise entre 0,5 cm et 2,5 cm, de préférence à une distance du bec comprise entre 1 cm et 3 cm.

### Brève description des figures.

**D'autres avantages et caractéristiques de l'invention apparaîtront mieux à la lecture de la description d'un mode de réalisation préféré qui va suivre,** en **référence aux dessins annexés, réalisés à titre d'exemples indicatifs et** non limitatifs et sur lesquels :
[Fig. 1] est **une représentation schématique d'un mode de réalisation d'un variateur d'impédance selon l'invention.**
[Fig. 2] est **une vue d'en haut du variateur d'impédance représenté sur la** **figure 1****.**
[Fig. 3] est une vue éclatée de face **montrant l'ensemble des éléments composant le variateur d'impédance des** **figures 1 et 2****.**
[Fig. 4] est une vue éclatée de biais **montrant l'ensemble** des éléments composant **le variateur d'impédance des** **figures 1 et 2****.**
[Fig. 5] est **une représentation schématique d'un autre mode de réalisation d'un variateur d'impédance selon l'invention.**
[Fig. 6] est **une vue éclatée de biais montrant l'ensemble des éléments composant le variateur d'impédance de la** **figure 5****.**
[Fig. 7] **est une vue schématique d'un saxophone** alto sur lequel un variateur **d'impédance selon l'invention est monté ou fixé.**
[Fig. 8] est une vue **schématique d'une clarinette sur lequel un variateur d'impédance selon l'invention est monté ou fixé.**

### Description des modes de réalisation,

le **variateur d'impédance 1 selon l'invention** comporte, **en tant qu'élément** essentiel, au moins un aimant permanent 2 **ainsi** qu'un tube en laiton 3 - également **désigné par l'expression d'anneau en laiton -** destiné à venir entourer une portion **sensiblement tubulaire ou cylindrique de l'instrument à vent.**

Un moyen de fixation 5, 6 du tube en laiton 3 sur ladite portion de **l'instrument** à vent est nécessaire pour pouvoir **fixer la variateur d'impédance 1 selon l'invention sur une portion d'un instrument à vent mais ce moyen de fixation** 5, 6 ne coopère pas avec les autres éléments 2, 3 pour réaliser le but premier du variateur **d'impédance 1,** à savoir éliminer les sons parasites.

Le moyen de fixation 5, 6 comporte une pluralité de vis-sans-fin 5 - également **désigné par l'expression de «** vis pointeau » ou encore de « vis de serrage » - pénétrant dans des orifices dédiés du tube en laiton 3 pour venir en contact et en **appui contre la surface externe de la portion d'instrument** à vent. Le moyen de fixation 5, 6 comporte en outre au moins une molette de réglage 6 pour visser les vis-sans-fin afin que ces dernières viennent en appui **contre la portion d'instrument** et bloque la position **du variateur d'impédance 1.** Bien entendu, il est envisageable que chacune des extrémités libres des vis-sans-fin 5 **sont dotées d'une molette de** réglage 6 de manière à faciliter le positionnement et le blocage des vis-sans-fin 5.

Le tube en laiton 3 présente avantageusement une garniture en cuir, ou éventuellement en un autre matériau non métallique tel que le liège, disposée sur **sa face en regard de l'instrument à vent. Cette** garniture, non représentée sur les figures annexées, **a pour fonction première de protéger l'instrument** vis-à-vis du tube en laiton 3 mais **il a été constaté que cette garniture, en particulier lorsqu'en** cuir, participe à améliorer le rendu sonore. Cette garniture présente avantageus**ement une épaisseur d'au plus un (1) millimètre, de préférence inférieure à 1 mm et selon un choix d'exécution préféré de 0,9 mm.**

De plus, afin que le moyen de fixation 5, 6 participe également **à l'effet premier du variateur d'impédance 1,** à savoir la réduction / élimination des sons parasites, la ou les molettes de réglage 6 est/sont en laiton.

Les vis-sans-fin 5 sont avantageusement en une matière non métallique de **manière à ne pas abimer l'instrument à vent** et à ne pas **perturber l'impédance de** sortie **de l'instrument tout comme** les effets **du variateur d'impédance** 1.

Dans le mode de réalisation présenté sur les figures 1 à 4, le variateur **d'impédance** 1 comporte deux longerons 10 fixés sur le pourtour extérieur du tube en laiton 3. Ces longerons 10 présentent une forme parallélépipédique sur toute la longueur longitudinale du tube en laiton 3. Dans ce mode de réalisation, le variateur **d'impédance** 1 comporte une vis-sans-fin 5 sur la face supérieure du variateur **d'impédance 1** tandis que deux paires de vis-sans-fin 5 sont présentes côte-à-côte, chacune de ces paires de vis-sans-fin 5 pénétrant au travers des longerons 10. La distribution de la vis-sans-fin 5 supérieure et des deux paires de vis-sans-fin 5 consiste en un placement angulaire de 120° les unes par rapport aux autres de sorte que les vis-sans-fin 5 sont symétriquement disposées ou distribuées sur le pourtour du tube en laiton 3.

**Dans le mode d'exécution représenté sur les** **figures** 5 et 6, la tube en laiton 3 est moins long et présente uniquement trois vis-sans-fin 5 toujours disposées avec un angle de 120° entre elles. Dans ce mode de réalisation, la vis-sans-fin 5 supérieure **pénètre toujours dans l'aimant permanent** 2 mais les deux autres vis-sans-fin 5 pénètrent respectivement dans un écrou 11, avantageusement en laiton.

On peut noter ici que, de manière générale, le terme de « vis-sans-fin » correspond à un « axe fileté » présentant un diamètre constant, ou quasi-constant, sur toute sa longueur.

**L'aimant permanent** 2 est avantageusement un aim**ant néodyme. L'aimant** permanent 2 présente un alésage interne pour laisser un axe fileté 5 passer au **travers de l'aimant 2.**

La fixation des éléments entre eux, en particulier la fixation du longeron 10 sur le tube en laiton 3 et **la fixation de l'aimant per**manent 2 sur le tube en laiton 3, est réalisée selon des méthodes et **moyens bien connus de l'homme du métier, par** exemple par soudage, sertissage ou encore par collage ; les modes de fixations **pouvant bien entendu varier entre deux types d'éléments susmentionnés.**

Le tube **ou l'anneau** en laiton 3 présente une épaisseur comprise entre 1 mm et 3 mm (millimètres), de préférence de 2 mm, une longueur et une diamètre **(intérieur) variable en fonction de l'instrument à vent sur lequel vient se monter le** variateur **d'impédance 1 selon l'invention.** Ainsi, dans le cas :
- **d'un saxophone** ténor, la longueur du tube en laiton est de 19 mm et 19 mm de diamètre interne ;
- **d'un saxophone alto,** la longueur du tube en laiton est de 17 mm et 18 mm de diamètre interne ;
- **d'une flute,** la longueur du tube en laiton est de 33 mm et de 22 mm de diamètre interne.

De manière générale, le tube en laiton 3 présente une longueur comprise entre 15 mm et 35 mm et un diamètre interne compris entre 15 mm et 25 mm.

Le ou les longerons en laiton 10, **lorsqu'il(s) est/sont présent(s) fixés sur la face** extérieure du tube en laiton 3, présente(nt) une longueur égale à celle du tube 3, soit par exemple 19 mm pour un saxophone alto, une épaisseur comprise entre 1 mm et 5 mm, de préférence 3 mm, et une largeur comprise entre 5 mm et 9 mm, de préférence de 7 mm.

Les vis-sans-fin ou axes filetés 5 présentent un diamètre extérieur adapté aux diamètres interne des longerons en laiton 10, des écrous **11 ou encore de l'aimant** permanent 2 dans lesquels elles pénètrent. La longueur des vis-sans-fin ou des axes filetés 5 est comprise entre 7 mm et 13 mm, de préférence de 10 mm et un diamètre externe compris 3 m et 7 mm, égal à la valeur du diamètre interne du/des longeron(s) ou du/des écrou(s).

L'aimant permanent 2 est avantageusement fixé sur le tube en laiton 3 et **présente, dans le mode de réalisation choisi pour illustrer l'invention, les** dimensions suivantes :
- diamètre interne de 7 mm,
- diamètre extérieur de 10 mm,
- épaisseur de 3 mm.

Les dimensions des éléments susmentionnées - dans le mode de réalisation spécifique ou dans leur intervalle plus générale ou large - sont avantageuses pour **obtenir l'effet principal du variateur d'impédance 1,** à savoir la limitation voire **l'élimination des sons** parasites. Bien entendu, ces dimensions sont avant tout important pour le tube en laiton 3 **et l'aimant permanent** 2 puis de manière avantageuse pour le longeron en laiton **10, la molette de réglage 6 et l'écrou 11.**

**Comme indiqué précédemment, la variateur d'impédance 1** peut présenter une **couleur adapté ou esthétique au regard de l'instrument à vent, soit en particulier grâce à vernissage ou platinage ou plaquage d'argent ou d'or,** préférentiellement **d'une épaisseur de** 6 microns.

Tous les éléments 2, 3, 6, 10, 11 indiqués sont avantageusement réalisés en laiton, soit en un alliage essentiellement de cuivre et de zinc, aux proportions variables. De préférence, tous ces éléments 2, 3, 6, 10, 11 consistent en un même **laiton, c'est-à-dire** un laiton présentant exactement les mêmes composants dans les mêmes quantités relatives.

Parmi les trois catégories de laiton, soit les laitons simples ou à alliages binaires ne contenant que du cuivre et du zinc, les laitons au plomb contenant de 1 à 3 % en masse de plomb et les laitons spéciaux comprenant en particulier un ou **plusieurs des éléments choisis parmi** l'étain, aluminium, arsenic, magnésium, nickel, fer, silicium, etc., les éléments en laiton dans le **variateur d'impédance selon l'invention consistent en des laitons simples ou à alliages binaires.**

Comme représenté sur la figure 7, **lorsque le variateur d'impédance selon l'invention est fixé sur un saxophone alto** 20, ténor ou baryton, **est constitué d'un** anneau en laiton 3 **enserrant le bocal à l'aide de** trois vis pointeau en nylon, en opposition sur un calage à 120°, le ou les vis de serrage **étant équipés d'aimant permanent. Le variateur d'impédance 1 selon l'invention est fixé avant le bec** 21 en le passant par le bec 21 ou autour du bec 21 puis en le fixant au-delà de ce dernier 21.

**Le variateur d'impédance 1** est ainsi mobile et peut aisément être déplacé en **vue d'un réglage au gré du musicien ou de l'instrumentiste. Ce réglage permet** en particulier **d'obtenir un son** plus clair ou au contraire plus sombre.

**Comme représenté sur la** **figure 8****, le variateur d'impédance est monté ou fixé** sur une clarinette 30 **à l'identique de la manière décrite** ci-dessus en lien avec un saxophone 20. Ainsi, le **variateur d'impédance 1 est constitué d'un anneau en** laiton 3 enserrant le barillet de la clarinette 30 et est positionné avant le bec 21 et peut être déplacé facilement.

**Dans le cas d'une flute, non représentée sur les figures annexées,** le variateur **d'impédance 1 enserre la tête de flute avant la plaque d'embouchure.**

Une fois monté ou fixé **sur l'instrument à vent** 20 ou 30, la distance entre la **paroi de la portion de l'instrument à vent et le tube ou l'anneau en laiton est** comprise entre 1 mm et 5 mm, de préférence entre 2 mm et 4 mm, et bien entendu cette distance **fait partie du réglage opéré par l'instrumentiste ou le musicien pour** obtenir les effets souhaités.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, tel que défini par les revendications annexées.

**L'agencement des différents éléments et/ou moyens et/ou étapes de l'invention,** dans les modes de réalisation décrits ci-dessus, ne doit pas être compris comme exigeant un tel agencement dans toutes les implémentations. En tout état de cause, on comprendra que diverses modifications peuvent être apportées à ces éléments et/ou moyens et/ou étapes. En particulier :
- **le tube ou l'anneau en laiton** 3 peut comprendre au moins une partie en un autre matériau, **par exemple à l'une ou l'autre des deux** extrémités longitudinales du tube, le matériau choisi étant avantageusement facile à lier avec le laiton, par exemple du cuivre, de l'étain, du nickel, du chrome ou du magnésium ou un mélange de ces matériaux ;
- la réalisation du moyen de réglage 5, 6 peut consister en un assemblage **différents d'éléments mécaniques ou des moyens électromécanique tels que** par exemple une vis-sans-sans **motorisée à l'aide d'un moteur électrique ;**
- **l'aimant permanent** 2 peut consister en tout matériau ferromagnétique autre **qu'un aimant néodyme, étant entendu que le variateur d'impédance 1 selon l'invention peut présenter une pluralité d'aimants permanents** 2, éventuellement ou avantageusement de dimensions différentes.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. **Variateur d'impédance** (1) pour limiter ou éliminer les harmoniques parasites **d'un instrument de musique à vent, le variateur** d'impédance (1) comportant au moins un aimant permanent (2), dans lequel **le variateur d'impédance** (1) comprend un tube en laiton (3) destiné à venir entourer une portion sensiblement tubulaire ou cylindrique de **l'instrument à vent et le variateur d'impédance** (1) comprend un moyen de fixation du tube (3) **sur ladite portion de l'instrument** à vent,
**caractérisé en ce que** le moyen de fixation comporte une pluralité de vis-sans-fin (5) **pénétrant chacune au travers du tube (3), l'extrémité interne de chaque vis-**sans-fin (5) venant en appui contre la surface externe de la portion de **l'instrument à vent, la longueur de pénétration** de chaque vis-sans-fin (5) à **l'intérieur du tube (3) étant réglable,** et **en ce que** les vis-sans-fin (5) sont distribuées ou disposées sur la circonférence du tube (3) en formant entre elles un angle compris entre 100° et 140°.

2. **Variateur d'impédance** (1) selon la revendication 1, dans lequel le tube en laiton (3) présente une épaisseur comprise entre 1 mm et 3 mm, de préférence une épaisseur de 2 mm.

3. **Variateur d'impédance** (1) selon la revendication 1 ou 2, dans lequel les vis-sans-fin (5) sont distribuées ou disposées sur la circonférence du tube (3) en formant entre elles un angle de 120°.

4. **Variateur d'impédance** (1) selon l'une **quelconque des** revendications précédentes, dans lequel le moyen de fixation comprend en outre au moins une molette de réglage (6) en laiton, fixée à **l'extrémité externe** d'une vis-sans-fin (5), pour le réglage de la longueur de pénétration de la vis-sans-fin (5) dans le tube.

5. **Variateur d'impédance** (1) selon la revendication 4, dans lequel chaque vis-sans-fin (5) comporte à son extrémité externe une molette de réglage (6) en laiton.

6. **Variateur d'impédance** (1) selon **l'une quelconque des** revendications précédentes, dans lequel les vis-sans-fin (5) sont en un matériau non métallique, avantageusement en nylon.

7. **Variateur d'impédance** (1) selon **l'une quelconque des** revendications précédentes, dans lequel **l'aimant permanent** (2) est fixé sur le tube en laiton (3), **à l'extérieur dudit tube** (3).

8. **Variateur d'impédance** (1) **selon l'une quelconque des** revendications précédentes, dans lequel le diamètre intérieur du tube en laiton (3) est compris entre 15 mm et 25 mm, de préférence entre 18 mm et 22 mm, tandis que la longueur du tube (3) est comprise entre 15 mm et 35 mm.

9. **Variateur d'impédance (1) selon l'une quelconque des** revendications précédentes, dans lequel au moins un longeron (10), de préférence une pluralité, de longeron(s) en laiton (10) sont fixés sur la surface externe du tube en laiton (3), avantageusement ce(s) longeron(s) (10) **s'étende(nt) dans le sens de la longueur du tube (3).**

10. **Variateur d'impédance** (1) **selon l'une quelconque des** revendications précédentes, dans lequel la surface externe du tube en laiton (3), éventuellement la surface externe du ou des longeron(s) (10) ainsi qu'éventuellement la surface externe de la ou des molettes de réglage (6), est/sont vernie(s) ou platinée(s) ou plaquée(s) **d'argent ou d'or,** avantageusement les plaquages en argent ou or présentant une épaisseur de 6 microns.

11. **Variateur d'impédance selon l'une quelconque des** revendications précédentes, dans lequel **l'aimant permanent** (2) présente un diamètre extérieur compris entre 8 et 12 mm, de préférence de 10 mm, et une épaisseur comprise entre 1 et 5 mm, de préférence de 3 mm.

12. Instrument à vent, de préférence consistant en un saxophone (20), une clarinette (30) ou une flute, présentant fixé **autour d'une** portion sensiblement tubulaire ou cylindrique **de paroi un variateur d'impédance** (1) **selon l'une quelconque des revendications précédentes.**

13. Instrument à vent selon la revendication 12, dans lequel ledit instrument comporte un bec (21) **et le variateur d'impédance** (1) est fixé à une distance du bec (21) comprise entre 0,5 cm et 2,5 cm, de préférence à une distance du bec (21) comprise entre 1 cm et 3 cm.

## Patentansprüche

1. Impedanzregler (1) zur Begrenzung oder Beseitigung störender Oberschwingungen eines Musikblasinstruments, wobei der Impedanzregler (1) mindestens einen Permanentmagneten (2) aufweist, wobei der Impedanzregler (1) ein Messingrohr (3) umfasst, das dazu bestimmt ist, einen im Wesentlichen röhrenförmigen oder zylindrischen Abschnitt des Blasinstruments zu umschließen, und der Impedanzregler (1) ein Mittel zur Befestigung des Rohrs (3) an dem Abschnitt des Blasinstruments umfasst, **dadurch gekennzeichnet, dass** das Mittel zur Befestigung eine Vielzahl von Schnecken (5) aufweist, die jeweils durch das Rohr (3) eindringen, wobei das innere Ende jeder Schnecke (5) an der äußeren Oberfläche des Teils des Blasinstruments anliegt, wobei die Eindringlänge jeder Schnecke (5) in das Rohr (3) einstellbar ist,
und dass die Schnecken (5) am Umfang des Rohrs (3) in einem Winkel zwischen 100° und 140° zueinander verteilt oder angeordnet sind.

2. Impedanzregler (1) nach Anspruch 1, wobei das Messingrohr (3) eine Dicke zwischen 1 mm und 3 mm, vorzugsweise eine Dicke von 2 mm, aufweist.

3. Impedanzregler (1) nach Anspruch 1 oder 2, wobei die Schnecken (5) über den Umfang des Rohrs (3) verteilt oder unter einem Winkel von 120° zueinander angeordnet sind.

4. Impedanzregler (1) nach einem der vorhergehenden Ansprüche, wobei das Mittel zur Befestigung ferner mindestens ein Einstellrad (6) aus Messing umfasst, das am äußeren Ende einer Schnecke (5) befestigt ist, um die Eindringlänge der Schnecke (5) in das Rohr einzustellen.

5. Impedanzregler (1) nach Anspruch 4, wobei jede Schnecke (5) an ihrem äußeren Ende ein Einstellrad (6) aus Messing aufweist.

6. Impedanzregler (1) nach einem der vorhergehenden Ansprüche, wobei die Schnecken (5) aus einem nichtmetallischen Material, vorteilhafterweise aus Nylon, bestehen.

7. Impedanzregler (1) nach einem der vorhergehenden Ansprüche, wobei der Permanentmagnet (2) an dem Messingrohr (3) außerhalb des Rohrs (3) befestigt ist.

8. Impedanzregler (1) nach einem der vorhergehenden Ansprüche, wobei der Innendurchmesser des Messingrohrs (3) zwischen 15 mm und 25 mm, vorzugsweise zwischen 18 mm und 22 mm, beträgt, während die Länge des Rohrs (3) zwischen 15 mm und 35 mm beträgt.

9. Impedanzregler (1) nach einem der vorhergehenden Ansprüche, wobei mindestens ein Längsträger (10), vorzugsweise eine Vielzahl, von Messinglängsträgern (10) an der Außenfläche des Messingrohrs (3) befestigt sind, wobei sich dieser/diese Längsträger (10) vorteilhafterweise in Längenrichtung des Rohrs (3) erstrecken.

10. Impedanzregler (1) nach einem der vorhergehenden Ansprüche, wobei die Außenfläche des Messingrohrs (3), gegebenenfalls die Außenfläche des/der Längsträger(s) (10) sowie gegebenenfalls die Außenfläche des/der Einstellrads/-räder (6), lackiert oder platiniert oder mit Silber oder Gold plattiert ist/sind, wobei die Silber- oder Goldplattierungen vorteilhafterweise eine Dicke von 6 Mikrometern aufweisen.

11. Impedanzregler nach einem der vorhergehenden Ansprüche, wobei der Permanentmagnet (2) einen Außendurchmesser zwischen 8 und 12 mm, vorzugsweise 10 mm, und eine Dicke zwischen 1 und 5 mm, vorzugsweise 3 mm aufweist.

12. Blasinstrument, vorzugsweise bestehend aus einem Saxophon (20), einer Klarinette (30) oder einer Flöte, mit einem um einen im Wesentlichen röhrenförmigen oder zylindrischen Wandabschnitt befestigten Impedanzregler (1) nach einem der vorhergehenden Ansprüche.

13. Blasinstrument nach Anspruch 12, wobei das Instrument ein Mundstück (21) aufweist und der Impedanzregler (1) in einem Abstand von dem Mundstück (21) zwischen 0,5 cm und 2,5 cm, vorzugsweise in einem Abstand von dem Mundstück (21) zwischen 1 cm und 3 cm befestigt ist.

## Claims

1. Impedance variator (1) for limiting or eliminating the parasitic harmonics of a wind musical instrument, the impedance variator (1) including at least one permanent magnet (2), wherein the impedance variator (1) comprises a brass tube (3) intended to surround a substantially tubular or cylindrical portion of the wind instrument and the impedance variator (1) comprises a means for fastening the tube (3) to said portion of the wind instrument, **characterised in that** the fastening means includes a plurality of worms (5) each penetrating through the tube (3), the inner end of each worm (5) bearing against the outer surface of the portion of the wind instrument, the penetration length of each worm (5) within the tube (3) being adjustable,
and **in that** the worms (5) are distributed or disposed over the circumference of the tube (3) forming between them an angle of between 100° and 140°.

2. Impedance variator (1) according to claim 1, wherein the brass tube (3) has a thickness of between 1 mm and 3 mm, preferably a thickness of 2 mm.

3. Impedance variator (1) according to claim 1 or 2, wherein the worms (5) are distributed or disposed on the circumference of the tube (3) forming an angle of 120° to each other.

4. Impedance variator (1) according to any one of the preceding claims, wherein the fastening means further comprises at least one brass adjusting wheel (6), attached to the outer end of a worm (5), for adjusting the length of penetration of the worm (5) into the tube.

5. Impedance variator (1) according to claim 4, wherein each worm (5) includes at its outer end a brass adjusting wheel (6).

6. Impedance variator (1) according to any one of the preceding claims, wherein the worms (5) are made of a non-metallic material, advantageously nylon.

7. Impedance variator (1) according to any one of the preceding claims, wherein the permanent magnet (2) is attached to the brass tube (3), outside said tube (3).

8. Impedance variator (1) according to any one of the preceding claims, wherein the inside diameter of the brass tube (3) is between 15 mm and 25 mm, preferably between 18 mm and 22 mm, while the length of the tube (3) is between 15 mm and 35 mm.

9. Impedance variator (1) according to any one of the preceding claims, wherein at least one longitudinal member (10), preferably a plurality of brass longitudinal member(s) (10), are attached to the outer surface of the brass tube (3), advantageously this or these longitudinal member or members (10) extends or extend in the direction of the length of the tube (3).

10. Impedance variator (1) according to any one of the preceding claims, wherein the outer surface of the brass tube (3), possibly the outer surface of the longitudinal member or members (10) as well as possibly the outer surface of the of the adjusting wheel or wheels (6), is or are varnished or platinised or plated with silver or gold, advantageously silver or gold plating having a thickness of 6 microns.

11. Impedance variator according to any one of the preceding claims, wherein the permanent magnet (2) has an outside diameter of between 8 and 12 mm, preferably 10 mm, and a thickness of between 1 and 5 mm, preferably 3 mm.

12. Wind instrument, preferably consisting of a saxophone (20), a clarinet (30) or a flute, having an impedance variator (1) according to any one of the preceding claims attached around a substantially tubular or cylindrical wall portion.

13. Wind instrument according to claim 12, wherein said instrument includes a nose (21) and the impedance variator (1) is attached at a distance from the nose (21) of between 0.5 cm and 2.5 cm, preferably at a distance from the nose (21) of between 1 cm and 3 cm.
